# EUROPÄISCHE PATENTSCHRIFT

(11) **EP 0 578 845 B1**
(45) Veröffentlichungstag und Bekanntmachung des Hinweises auf die Patenterteilung: **02.04.1997**
(21) Anmeldenummer: 92111964.0
(22) Anmeldetag: 14.07.1992
(51) Int. Cl.: D06F 37/26, D06F 37/04

(54) **Trommelwaschmaschine**
Drum washing machine
Machine à laver à tambour

(43) Veröffentlichungstag der Anmeldung: 19.01.1994
(73) Patentinhaber: WASCHGERÄTE GmbH i.L., D-08331 Schwarzenberg (DE)
(72) Erfinder: Barth, Erich, O-9430 Schwarzenberg (DE); Bochmann, Henry, O-9430 Schwarzenberg (DE); Just, Diethold, Dipl.-Ing., O-9431 Bermsgrün (DE); Stoll, Manfred, O-9430 Schwarzenberg (DE); Unger, Klaus, Dipl.-Ing., O-9434 Breitenbrunn (DE); Winter, Bernd, Dipl.-Ing., O-9430 Schwarzenberg (DE)
(74) Vertreter: Lorenz, Werner, Dipl.-Ing.

(56) Entgegenhaltungen:
- EP-A- 0 097 483
- EP-A- 0 132 805
- FR-A- 2 163 361
- FR-A- 2 479 865

## Beschreibung

Die Erfindung betrifft eine Trommelwaschmaschine in mantelbeschickbarer Bauweise, mit einem Laugenbehälter, an dessen Stirnseiten Ballastmassen befestigt sind und in dessen Innenraum eine Wasch- und Schleudertrommel angeordnet ist.

Trommelwaschmaschinen dieser Bauart sind bereits mit einem selbsttragenden Laugenbehälter aus Kunststoff bekannt, wobei die Seitenwände des Laugenbehälters aus Stabilitätsgründen nach außen gewölbt sind und auch die Trommel seitenwände ebenfalls eine derartige nach außen weisende Wölbung besitzen.

Von Nachteil bei dieser Ausführung ist jedoch, daß die Ballastmasse für den Unwuchtausgleich nur am Mantel des Laugenbehälters befestigt werden kann, wenn die Breite der Waschmaschine nicht vergrößert werden soll, oder daß nur eine relativ schmale Wasch- und Schleudertrommel verwendet werden kann, wenn die Ballastmasse an den Stirnseiten des Laugenbehälters befestigt werden soll. Eine sehr schmale Wasch- und Schleudertrommel führt jedoch zu Einschränkungen der waschtechnischen Effekte und des Aufnahmevolumens für die zu waschende Wäsche.

Nachteilig ist weiterhin auch, daß die nach außen gerichtete Wölbung einen gewissen Totraum im Bereich des Trommelzentrums bewirkt, was negative Auswirkungen auf den Wasserverbrauch der Trommelwaschmaschine und damit auch auf deren Energieverbrauch und eine höhere Waschmittelmenge hat.

Eine gattungsgemäße Trommelwaschmaschine ist aus der FR-A-2 163 361 bekannt. Allerdings weist diese Trommelwaschmaschine mit den eingangs genannten Merkmalen ebenfalls die bereits beschriebenen Nachteile auf.

Der vorliegenden Erfindung liegt daher die Aufgabe zugrunde bei einer Trommelwaschmaschine der eingangs erwähnten Art die vorstehend genannten Nachteile zu vermeiden, insbesondere eine Trommelwaschmaschine mit einem möglichst großen Fassungsvermögen der Trommel mit sehr gutem Wasch- und Entwässerungseffekt zu schaffen.

Erfindungsgemäß wird diese Aufgabe dadurch gelöst, daß sich die Wasch- und Schleudertrommel von ihrem äußeren Bereich aus zu ihrem Rotationszentrum hin verjüngt, und daß die Laugenbehälterstirnwände in Richtung zum Rotationszentrum schmaler ausgebildet sind als in ihrem äußeren Bereich.

Als einer der wesentlichen Vorteile dieser erfindungsgemäßen Lösung ist ein sehr guter Wasch- und Schleudereffekt zu nennen, der durch diese Trommelausgestaltung erzielt wird. Gleichzeitig wird dadurch auch der für den Wasch- und Entwässerungseffekt unbedeutende Freiraum im Trommel zentrum effektiver außerhalb der Trommel für die Unterbringung von weiteren Bauteilen nützbar, wodurch das erforderliche Volumen für den Einsatz von relativ billigen Ballastmassen, die z.B. aus Beton und ähnlichem gegossen sind, gewonnen wird.

Bei der Drehung der Wasch- und Schleudertrommel im Schleuderlauf bildet sich ein Wäschering, wobei durch die erfindungsgemäße Ausgestaltung der Wasch- und Schleudertrommel im Außenbereich mehr Raum zur Verfügung steht bzw. ein größerer Raum für die Wäsche vorhanden ist. In diesem Bereich tritt auch die größte Zentrifugalkraft beim Schleudern auf, so daß die Entwässerung der Wäsche effektiver durchgeführt werden kann. Gerade in diesem äußeren Bereich steht nun durch die erfindungsgemäße Trommelform im Vergleich zu Lösungen nach dem Stand der Technik bei gleichem Bauraum mehr Platz zur Verfügung.

Werden auch neben der Einziehung der Trommelseitenwände zusätzlich die Laugenbehälterstirnwände entsprechend nach innen gezogen, so erhält man ohne Verlust an Wirkungsgrad in dem eingezogenen Bereich einen Freiraum, in dem Ballastmassen für den Unwuchtausgleich untergebracht werden können. Dies bedeutet, daß die erfindungsgemäße Trommelwaschmaschine bei gleicher Wäscheleistung in ihrer Breite deutlich geringer ist im Vergleich zu bekannten Konstruktionen.

Eine einfache konstruktive Lösung für die Ausgestaltung der Waschtrommel kann dabei darin bestehen, daß die Trommelseitenwände flache, kegelstumpfförmige Vertiefungen aufweisen.

In einer sehr vorteilhaften Ausgestaltung der Erfindung kann dabei vorgesehen sein, daß der Kraftwirkungslinien-Abstand bzw. -Verlauf zwischen den Lagerelementen der Waschtrommel kleiner als die maximale Trommelbreite ist.

Durch diese Ausgestaltung läßt sich die Biegebeanspruchung der Lagerelemente für die Wasch- und Schleudertrommel reduzieren.

Eine weitere vorteilhafte konstruktive Ausgestaltung der Erfindung kann darin bestehen, daß sich in Richtung auf die Umfangswand an die kegelstumpfförmigen Vertiefungen ein Bereich der Trommelseitenwände anschließt, der geradlinig bzw. senkrecht zur Rotationsachse verläuft.

Ebenso wie im Innenbereich die Seitenwände nicht in einem spitzen Winkel enden, sondern im Bereich der Lagerelemente der Waschtrommel geradlinig bzw. senkrecht zur Rotationsachse auslaufen, ist dies auch außenseitig bzw. im äußeren Umfangs- bzw. Mantelbereich der Waschtrommel der Fall.

Diese Ausgestaltung ermöglicht bei einer ausreichenden Stabilität der Wasch- und Schleudertrommel eine maximale Breite für den sich beim Schleudervorgang bildenden Wäschering, wodurch sich die Dicke des Wäscheringes verringert und demzufolge die für den Entwässerungseffekt maßgebliche durchschnittliche Zentrifugalbeschleunigung am höchsten ist. Des weiteren werden die Fließwege der auszuschleudernden Flotte minimiert, was sich ebenfalls günstig auf den Entwässerungseffekt auswirken kann.

Vorteilhafte Weiterbildungen und Ausgestaltungen der Erfindung sind aus den übrigen Unteransprüchen und aus dem nachfolgend anhand der Zeichnung prinzipmäßig beschriebenen Ausführungsbeispiel ersichtlich.

Da die Trommelwaschmaschine grundsätzlich von bekannter Bauart ist, werden nachfolgend nur die für die Erfindung wesentlichen Teile näher beschrieben.

In der Zeichnung ist der prinzipielle Aufbau der Trommelwaschmaschine im Querschnitt dargestellt, wobei das Volumen des tropfnassen Waschgutes, das dieses bei maximaler Füllmasse benötigt, bei ca. 60 - 70 % des Volumens einer Waschtrommel 1 liegt, wobei das Waschgut während schneller Drehungen der Waschtrommel 1 als Wäschering vorliegt.

Während des Waschvorgangs wird die Wäsche mit Hilfe von Wenderippen 9 so in Umlauf gebracht, daß im Inneren der Waschtrommel 1 ein erforderlicher Freiraum für eine freie Fallbewegung des Waschgutes entsteht. Diese, insbesondere für den Wasch- und Spüleffekt wichtige Fallbewegung ist umso besser, je größer der Durchmesser des Freiraumes in der Waschtrommel 1 ist.

Wie aus der Figur ersichtlich ist, weisen die beiden Trommelseitenwände 2 flache, kegelstumpfförmige Vertiefungen 3 auf und zwar derart, daß die Waschtrommel 1 in ihrem Rotationszentrum erkennbar schmaler ausgebildet ist als in ihrem äußeren Bereich. Diese Verjüngung verläuft dabei gleichmäßig. Die Breite der Trommelmitte 8 (siehe Pfeil) kann dabei etwa 5/6 bis 4/5 der maximalen Trommelbreite 7 (siehe Pfeil) entsprechen. Der Winkel der kegelstumpfförmigen Vertiefungen kann dabei jeweils 150 - 160° betragen.

Für eine Wasch- und Schleudertrommel 1 mit einem Fassungsvermögen von z.B. 4,5 kg Trockenwäsche kann der Durchmesser der Wasch- und Schleudertrommel 1 zwischen 440 - 480 mm und deren Breite zwischen 280 - 320 mm betragen.

Um eine stabile Lagerung der Wasch- und Schleudertrommel 1 mit der Antriebswelle über Lagerelemente 5 zu erreichen, schließen sich an die nach innen gerichteten Vertiefungen im zentralen Bereich geradlinige bzw. senkrecht zur Rotationsachse verlaufende Bereiche an. Diese geradlinigen Bereiche dienen auch als Flanschbefestigung für die Lagerelemente 5.

Wie ersichtlich, sind die Laugenbehälterstirnwände 4 derart nach innen gezogen bzw. tauchen derart ein, daß der Kraftwirkungslinien-Abstand zwischen den Lagerelementen 5 der Waschtrommel 1 kleiner ist als die maximale Trommelbreite 7.

Der äußere Durchmesser der kegelstumpfförmigen Vertiefungen 3 (siehe Pfeil 11) beträgt etwa 3/4 bis 4/5 des Trommeldurchmessers.

An diese kegelstumpfförmigen Vertiefungen 3 schließt sich noch ein äußerer Bereich 12 an, in dem die beiden Trommelseitenwände 2 geradlinig bzw. senkrecht zur Rotationsachse verlaufen.

Durch die angegebene maßliche Abstimmung zwischen der Breite der Trommelmitte 8 und der maximalen Trommelbreite 7 sowie zwischen dem Trommeldurchmesser und dem äußeren Durchmesser 11 der kegelstumpfförmigen Vertiefung 3 wird ein ausgewogenes Verhältnis zwischen der erforderlichen Steifigkeit der Wasch- und Schleudertrommel und einem erforderlichen Waschringvolumen für das gebräuchlichste und wichtigste Füllmassenspektrum erreicht.

Die Anordnung der Lagerelemente 5, im allgemeinen Kugel- oder Wälzlager, innerhalb der maximalen Trommelbreite 7 gewährleistet darüber hinaus optimale verhältnisse und zwar sowohl in den Trommelseitenwänden 2, als auch in den Laugenbehälterstirnwänden 4 und andererseits darüber hinaus auch feste, von Versteifungsrippen 6, die an den Laugenbehälterstirnwänden 4 innenseitig angeordnet sind, umgebende Lagersitze.

Wie ersichtlich, entstehen durch die nach innen gezogenen Trommelseitenwände 2 und die in gleicher Weise nach innen gezogenen Laugenbehälterstirnwände 4 an beiden Stirnseiten Freiräume. In diesen Freiräumen werden sehr flache Ballastmassen 10 in platzsparender Bauweise angeordnet, wobei im inneren Bereich aufgrund der eingezogenen Wände die Ballastmassen 10 ebenfalls verstärkt nach innen ausgebildet werden können.

Durch diese flache stirnseitige Anordnung der Ballastmassen 10 werden gute Schwing- und Lastbedingungen hinsichtlich einer Kompensation von Unwucht in allen Schwingungsebenen erreicht.

## Patentansprüche

1. Trommelwaschmaschine in mantelbeschickbarer Bauweise, mit einem Laugenbehälter, an dessen Stirnseiten Ballastmassen (10) befestigt sind und in dessen Innenraum eine Wasch- und Schleudertrommel (1) angeordnet ist,
**dadurch gekennzeichnet,** daß
sich die Wasch- und Schleudertrommel (1) von ihrem äußeren Bereich aus zu ihrem Rotationszentrum hin verjüngt, und daß die Laugenbehälterstirnwände (4) in Richtung zum Rotationszentrum schmaler ausgebildet sind als in ihrem äußerem Bereich.

2. Trommelwaschmaschine nach Anspruch 1,
**dadurch gekennzeichnet,** daß
die Trommelseitenwände (2) flache, kegelstumpfförmige Vertiefungen (3) aufweisen.

3. Trommelwaschmaschine nach Anspruch 1 oder 2,
**dadurch gekennzeichnet,** daß
die Wasch- und Schleudertrommel (1) von ihrem äusseren Bereich zu ihrem Rotationszentrum hin sich wenigstens annähernd gleichförmig verjüngend ausgebildet ist.

4. Trommelwaschmaschine nach Anspruch 1,
**dadurch gekennzeichnet,** daß
die Laugenbehälterstirnwände (4) derart nach innen gezogen sind bzw. derart eintauchen, daß der Kraftwirkungslinien-Abstand zwischen den Lagerelementen (5) der Wasch- und Schleudertrommel (1) kleiner als die maximale Trommelbreite (7) ist.

5. Trommelwaschmaschine nach Anspruch 1 oder 4,
**dadurch gekennzeichnet,** daß
außenseitig an den Laugenbehälterstirnwänden (4) angeordnete Versteifungsrippen (6) in Richtung auf das Rotationszentrum nach innen gezogen sind.

6. Trommelwaschmaschine nach Anspruch 5,
**dadurch gekennzeichnet,** daß
die Versteifungsrippen (6) der Laugenbehälterstirnwände (4) in gleicher Weise wie die Trommelseitenwände (2) kegelstumpfförmig nach innen verlaufend ausgebildet sind.

7. Trommelwaschmaschine nach einem der Ansprüche 1 bis 4,
**dadurch gekennzeichnet,** daß
sich bei der Wasch- und Schleudertrommel (1) in Richtung auf die Umfangswand an die kegelstumpfförmigen Vertiefungen (3) ein Bereich der Trommelseitenwände (2) anschließt, der geradlinig bzw. senkrecht zur Rotationsachse verläuft.

8. Trommelwaschmaschine nach einem der Ansprüche 1 bis 7,
**dadurch gekennzeichnet,** daß
der Laugenbehälter aus Kunststoff besteht.

9. Trommelwaschmaschine nach einem der Ansprüche 1 bis 8,
**dadurch gekennzeichnet,** daß
die Breite der Trommelmitte (8) etwa 5/6 bis 4/5 der maximalen Trommelbreite (7) entspricht.

10. Trommelwaschmaschine nach einem der Ansprüche 1 bis 9,
**dadurch gekennzeichnet,** daß
der Winkel der kegelstumpfförmigen Vertiefungen (3) 150 bis 160° beträgt.

11. Trommelwaschmaschine nach einem der Ansprüche 1 bis 10,
**dadurch gekennzeichnet,** daß
der äußere Durchmesser (11) der kegelstumpfförmigen Vertiefungen (3) etwa 3/4 bis 4/5 des Trommeldurchmessers beträgt.

## Claims

1. Top-loading drum-type washing machine, comprising a tub to the end faces of which ballast material (10) is secured and in the interior of which a washing and spin-drying drum (1) is arranged, characterised in that the washing and spin-drying drum (1) tapers from its outer region towards its centre of rotation and that the tub end walls (4) are narrower towards the centre of rotation than in their outer region.

2. Drum-type washing machine according to claim 1, characterised in that the drum side walls (2) have flat, frustoconical recesses (3).

3. Drum-type washing machine according to claim 1 or claim 2, characterised in that the washing and spin-drying drum (1) tapers in an at least approximately uniform manner from its outer region towards its centre of rotation.

4. Drum-type washing machine according to claim 1, characterised in that the tub end walls (4) are pulled inwards or dip in such a manner that the lines of force spacing between the bearing elements (5) of the washing and spin-drying drum (1) is smaller than the maximum drum width (7).

5. Drum-type washing machine according to claim 1 or claim 4, characterised in that stiffening ribs (6) arranged on the exterior of the tub end walls (4) are pulled inwards towards the centre of rotation.

6. Drum-type washing machine according to claim 5, characterised in that the stiffening ribs (6) of the tub end walls (4) extend inwards in a frustoconical manner like the drum side walls (2).

7. Drum-type washing machine according to one of claims 1 to 4, characterised in that, in the washing and spin-drying drum (1), a region of the drum side walls (2) extending in a rectilinear or perpendicular manner to the axis of rotation is adjacent to the frustoconical recesses (3) in the direction of the circumferential wall.

8. Drum-type washing machine according to one of claims 1 to 7, characterised in that the tub consists of plastic.

9. Drum-type washing machine according to one of claims 1 to 8, characterised in that the width of the drum centre (8) corresponds to approximately 5/6 to 4/5 of the maximum drum width (7).

10. Drum-type washing machine according to one of claims 1 to 9, characterised in that the angle of the frustoconical recesses (3) is 150 to 160°.

11. Drum-type washing machine according to one of claims 1 to 10, characterised in that the outer diameter (11) of the frustoconical recesses (3) is approximately 3/4 to 4/5 of the drum diameter.

## Revendications

1. Machine à laver à tambour conçue pour être chargée par le manteau, comportant un bac à lessive, dont la face frontale est pourvue de masses de contrepoids (10), et un tambour de lavage et de centrifugation (1) monté dans l'espace intérieur de la machine,
**caractérisée en ce que** le tambour de lavage et de centrifugation (1) se rétrécit de sa zone périphérique vers son centre de rotation, et en ce que les parois frontales du bac à lessive (4) sont construites de façon plus étroite en direction du centre de rotation que dans leur zone périphérique.

2. Machine à laver à tambour selon la revendication 1,
**caractérisée en ce que** les parois latérales du tambour (2) présentent des enfoncements (3) plats tronconiques.

3. Machine à laver à tambour selon la revendication 1 ou 2,
**caractérisée en ce que** le tambour de lavage et de centrifugation (1) se rétrécit de sa zone extérieure vers son axe de rotation au moins approximativement régulièrement.

4. Machine à laver à tambour selon la revendication 1,
**caractérisée en ce que** les parois frontales du bac à lessive (4) sont étirées vers l'intérieur, respectivement s'enfoncent à l'intérieur, de telle manière que les distances des lignes de forces entre les paliers (5) du tambour de lavage et de centrifugation (1) sont inférieures à la largeur maximale (7) du tambour.

5. Machine à laver à tambour selon la revendication 1 ou 4,
**caractérisée en ce que** les parois frontales du bac à lessive (4) comportent des nervures de renfort (6) orientées en direction du centre de rotation et tirées vers l'intérieur.

6. Machine à laver à tambour selon la revendication 5,
**caractérisée en ce que** les nervures de renfort (6) des parois frontales du bac à lessive (4) s'étendent de façon tronconique vers l'intérieur, de la même manière que les parois latérales du tambour (2).

7. Machine à laver à tambour selon l'une des revendications 1 à 4,
**caractérisée en ce qu**'aux enfoncements (3) tronconiques orientés vers la périphérie du tambour de lavage et de centrifugation (1), se raccorde une zone des parois latérales du tambour (2) qui s'étend de façon rectiligne, respectivement perpendiculairement à l'axe de rotation.

8. Machine à laver à tambour selon l'une des revendications 1 à 7,
**caractérisée en ce que** le bac à lessive est en une matière synthétique.

9. Machine à laver à tambour selon l'une des revendications 1 à 8,
**caractérisée en ce que** la largeur du milieu (8) du tambour correspond environ à une largeur allant de 5/6 à 4/5 de la largeur maximale (7) du tambour.

10. Machine à laver à tambour selon l'une des revendications 1 à 9,
**caractérisée en ce que** l'angle des enfoncements tronconiques (3) se situe entre 150 à 160°.

11. Machine à laver à tambour selon l'une des revendications 1 à 10,
**caractérisée en ce que** le diamètre extérieur (11) des enfoncements tronconiques (3) correspond à environ 3/4 à 4/5 du diamètre du tambour.
